# EUROPÄISCHE PATENTSCHRIFT

(11) **EP 0 290 884 B1**
(45) Veröffentlichungstag und Bekanntmachung des Hinweises auf die Patenterteilung: **02.09.1992**
(21) Anmeldenummer: 88106889.4
(22) Anmeldetag: 29.04.1988
(51) Int. Cl.: E04B 5/29

(54) **Feuerfester Verband Biegeträger-Stütze für den Stahlbetonbau**
Fine proof bond beam column for reinforced concrete constructions
Liaison poutre-poteau résistante au feu pour la construction en béton-armé

(30) Priorität: 14.05.1987 LU 86878
(43) Veröffentlichungstag der Anmeldung: 17.11.1988
(73) Patentinhaber: ARBED S.A., L-2930 Luxembourg (LU)
(72) Erfinder: Schleich, Jean-Baptiste, L-1898 Kockelscheuer (LU)
(74) Vertreter: Freylinger, Ernest T.

(56) Entgegenhaltungen:
- CA-A- 886 291
- DE-C- 1 056 347
- FR-A- 2 375 402
- GB-A- 784 383
- GB-A- 2 184 759
- LU-A- 67 658
- LU-A- 85 753
- US-A- 4 107 893
- BETONWERK UND FERTIGTEIL-TECHNIK, Band 51, Nr. 9, September 1985, Seiten 506-511, Wiesbaden, DE; H. MUESS: "Neue Verbundfertigteile"

## Beschreibung

Die Erfindung betrifft einen feuerfesten Verband Biegeträger-Stütze für den Stahlbetonbau, bei dem die offenen Kammern des Stahl-Profils grösstenteils mit Beton ausgefüllt sind und die Aussenflächen der Flansche freiliegen d.h. nicht mit Beton bedeckt sind.

Stützen, welche auf den Flanschaussenseiten, d.h. ausserhalb der Profilumrisslinien keinen Beton aufweisen sind bspw. in der DE-PS 28 29 864 beschrieben. Der Kammerbeton wird durch auf die Innenstegseiten des Stahlprofils aufgeschweisste Verbundmitel kraftschlüssig mit diesem verbunden, um sowohl bei Raumtemperatur als auch bei Brandtemperatur ein Loslösen des Kammerbetons zu vermeiden. Stahlprofilquerschnitt, Betonquerschnitt und Bewehrungsstahlquerschnitt tragen entsprechend ihrer Flächenanteile und ihrer temperaturabhängigen Festigkeiten anteilig mit. Im Brandfall erfolgt mit dem Temperaturanstieg eine fortwährende Lastumlagerung vom Stahlprofilquerschnitt auf den Stahlbetonquerschnitt vor allem bedingt durch die Entfestigung der Flansche, die den grössten Teil des Stahlprofils ausmachen.

Da die Bewehrung im Beton, was die im Brandfall im Profil entstehende Temperaturverteilung anbelangt, nicht optimal angeordnet ist, hat die Anmelderin in der LU 84 772 vorgeschlagen in dem Beton wenigstens ein weiteres Profil anzuordnen, das mit dem Steg des Haupt-Profils verbunden ist, dessen Flanschenaussenseiten keine Betonüberdeckung aufweisen. Da ein Teil der Profile, aus denen dieses Verbundprofil besteht, in thermisch geschützten Zonen angebracht ist, ist eine hohe Tragfähigkeit unter Brandbeanspruchung gewährleistet. Weiterhin wurde in dem Patent LU 85.753 eine Träger-Stütze-Verbindung gemäss Oberbegriff des Anspruchs 1 vorgeschlagen, bei der am oberen Flansch des Trägers eine Zuglasche angeordnet ist und derart mit der Stütze und dem Träger verbunden ist, dass Zuglasche, Träger- und Stützen-Steg sich im wesentlichen in derselben Ebene befinden und, dass am Stützenflansch eine Auflegeplatte festgeschweisst ist, welche eine Breite besitzt, die etwa der Breite des Stüzenflansches, auf dem sie festgeschweisst ist, entspricht. In diesem Fall ist der Momentverlauf in Träger günstig und wird teilweise abgebaut und auf die Stütze übertragen. Durch die erzielte Rahmenwirkung können seitliche (horizontale) Kräfte aufgefangen werden und es besteht die Möglichkeit auf andere Stabilisierungselemente, wie Fachwerk oder Stahlbetonkern, zu verzichten.

Der Erfindung liegt die Aufgabe zugrunde einen feuerfesten Verband Biegeträger-Stütze zu schaffen, welcher kostengünstig ist.

Diese Aufgabe wird durch die in Anspruch 1 gekennzeichnete Erfindung gelöst. Vorteilhafte Ausgestaltungen sind in den Unteransprüchen wiedergegeben.

Die Vorteile der Erfindung bestehen darin, dass aufwendige Arbeiten, wie die Verdübelung und Einbetonierung des Trägersteges entfallen. Der freiliegende Träger ist von esthetischem Wert und bietet zahlreiche Befestigungsmöglichkeiten.

Die Erfindung wird im folgenden anhand von Ausführungsbeispielen näher erläutert. Es zeigen:
- die Figur 1 eine Seitenansicht,
- die Figur 2 eine perspektivische Sicht und
- die Figur 3 eine Variante eines erfindungsgemässen Biegeträger-Stütze Verbandes.

Im Rahmen von Versuchen durch Brandsimulation wurde festgestellt, dass es sich erübrigt, den Träger mit Bewehrungsstahl und Beton zu versehen, sofern man die weiter unten angegebenen Massnahmen berücksichtigt. Dies ist äusserst überraschend und die Fachwelt war bis dato davon überzeugt, dass ohne einen minimalen Schutz des Stahlprofils, wie Bewehrung und Ausfüllung der offenen Kammern mit Beton, keinesfalls eine ausreichende Feuerfestigkeit erzielt werden könne. Natürlich ist es seit jeher bekannt, praktisch ungeschützte Profile, sei es als Stützen oder als Träger, einzusetzen. Doch wurde bei diesen Konstruktionen Teils nicht an Feuerfestigkeit gedacht, teils war keine nennenswerte Feuerfestigkeit erfordert; selbstverständlich stehen heutzutage dem Einsatz derartiger Konstruktionen strenge Vorschriften entgegen.

Um eine ausreichende Feuerfestigkeit zu erzielen, müssen zumindest zwei Massnahmen getroffen werden:
a. Am oberen Flansch des Biegeträgers müssen Dübel, Winkeleisen oder sonstiges Betoneisen festgeschweisst sein, welche einen Verbund Träger-Deckenbeton herstellen. Wichtig ist, dass ein guter thermischer Uebergang vom freiliegenden Stahl des Trägers in den Deckenbeton sichergestellt wird. Das Betoneisen sollte etwas stärker dimensioniert sein. Dies erfordert zwar etwas mehr Material-, nicht aber mehr Arbeitsaufwand. Der Hitzefluss vom Träger in den Beton verzögert im Feuerfall das Aufheizen des Trägers. Zusätzlich erfolgt mit dem Temperaturanstiegt, d.h. mit der Entfestigung des freiliegenden Stahlprofils, eine fortwährende Lastumlagerung vom Stahlprofil auf den bewehrten Deckenbeton. Diese beiden Vorgänge bewirken die benötigte minimale Verzögerung (90 Minuten) des Einsturzes des Gebäudes bei einem Brand.
b. Der Biegeträger muss beidseitig biegesteif an feuerfesten Stützen befestigt sein, d. h. die Verbindung muss auf Zug und Druck beanspruchbar sein. Eine derartige Verbindung ist bspw. in obiger LU 85 753 geoffenbart. Im kalten Zustand wird hierdurch der Biegeträger weniger, die Stütze aber stärker belastet. Im warmen Zustand ensteht eine verstärkte Verlagerung der Belastung vom Träger auf die Stütze, insbesondere durch das Entstehen von zusätzlichen Zugkräften. Es wird natürlich empfohlen, den Zugbereich über dem Trägerflansch geschützt anzuordnen, d.h. im Beton der Decke einzubetten; die Stütze soll eine ausgezeichnete Feuerfestigkeit aufweisen und, verglichen zu üblichen Konstruktionen, etwa 10% überdimensioniert sein.

Auf Figur 1 ist eine Stütz 1 dargestellt, an die ein Biegeträger 2 angeschlossen ist. Die Stütze wurden gemäss den in der DE-PS 28 29 864 beschriebenen Massnahmen hergestellt und besteht im wesentlichen aus einem Stahlprofil, Kammerbeton und Bewehrungseisen wobei diese am Steg 6 des Stahlprofils befestigt sind. Um den Verbund Träger-Kammerbeton zu verbessern, wurden zusätzlich Dübel 7 am Trägersteg 6 angeschweisst. Die Haftung des Deckenbetons 8 wird durch am oberen Flansch des Biegeträgers 2 angeordnete Dübel 9 gewährleistet. Weiterhin ist auf Figur 1 eine den Biegeträger-Stützenanschluss herbeiführende, im Deckenbeton eingebettete Zuglasche 10 sowie eine Auflegeplatte 11 zu sehen. Die Zuglasche 10 wird vorteilhafterweise werksseitig an den Biegeträgerflansch angeschweisst und bei der Montage über eine K-Schweissnaht mit der Stütze verbunden. Eine derartige biegesteife Verbindung wurde in der oben erwähnten LU 85 753 beschrieben.

Auf Figur 2 ist eine perspektivische Sicht einer erfindungsgemässen Stahlbetonkonstruktion zu erkennen. Die Stütze 20 wurde gemäss den in der LU 86 063 beschriebenen Massnahmen gefertigt und besteht aus einem Profil mit hohem Steg, an dem beidseitig ein Profil mit niedrigem Steg angeschweisst ist. Auf dem freiliegenden oberen Flansch des Trägers 2 sind die daran geschweissten, in die Betondecke 8 ragenden Dübel 9 zu erkennen.

Auf Figur 3 ist zwischen dem Biegeträger 2 und der Stütze eine Kopfplatte 12 zu erkennen. Diese ist mit dem Trägerende -Flansche und Steg- sowie der Zuglasche 10 über eine Schweissnaht verbunden. Das Vorhandensein einer Zuglasche ist in dieser Ausführungsart zwar nicht erforderlich, erlaubt aber die Wahl eines dünneren Bleches für die Kopfplatte 12. Die Verbindung dieser Kopfplatte 12 mit dem Stützenflansch wird vorteilhafterweise mittels zwei, auf beiden Seiten der Zuglasche angeordneten Schrauben 13 hergestellt.

Die verschraubte Kopfplatte 12 rastet in der dargestellten Ausführungsart auf einer an der Stütze befestigten Auflegeplatte 14 ein und zwar derart, dass die zeitweilig, während dem Aufheizvorgang auftretenden Zugkräfte am unteren Flansch des Trägers (i.e. die positiven Biegemomente) in die Stütze eingeleitet werden. Die Auflegeplatte 12 besitzt eine Breite, die etwa der Breite des Stützenflansches, auf den sie festgeschweisst ist, entspricht.

## Patentansprüche

1. Stahlbetonverbundbau mit einer Mindest-Feuerwiderstandsdauer der ISO-Klasse 90, bestehend aus Stahlprofilstützen (1, 20), deren offene Kammern (6) grösstenteils mit im engen Verbund mit den Stahlprofilstützen stehen dem Beton ausgefüllt sind und deren Flanschaussenseiten freiliegen, und aus Stahlprofilträgern (2), welche über eine Flanschseite mittels Eisenverankerungsstücken (9) im festen Verbund mit einer eisenbewehrten Betondecke (8) stehen, wobei die Stahlprofilträger (2) beidseitig mittels einer starren, biegesteifen Zug-und Druckverbindung (10, 12) mit den betonbemantelten Stahlstützen (1, 20) fest verbunden sind, zwecks Übertragung der im Brandfall auftretenden Biegemomente von den Trägern (2) auf die Stützen (1, 20), **dadurch gekennzeichnet,** dass die Stahlprofilträger (2) ohne Betonbewehrung und ohne zusätzlichen Feuerschutz ausgestattet sind.

2. Stahlbetonverbundbau nach dem Anspruch 1, **dadurch gekennzeichnet,** dass die Zug-und Druckverbindung (10, 12) zwischen den Trägern (2) und den Stützen (1, 20) eine, in der Betondecke (8) liegenden, an dem Träger-bzw. Stützenflansch angeschweisste Zuglasche (10) und eine am Stützenflansch angeschweisste Auflegeplatte (11) auf der der Träger aufliegt, begreift.

3. Stahlverbundbau nach Anspruch 2, **dadurch gekennzeichnet,** dass die Zuglasche (10) mittels einer Kopfplatte (12) über Schraubverbindungen (13) an dem Stützenflansch befestigt ist.

4. Stahlverbundbau nach einem der Ansprüche 2 oder 3, **dadurch gekennzeichnet,** dass die Zuglasche (10) sich etwa in der Ebene des Träger-und des Stützen-Steges befindet.

5. Stahlverbundbau nach einem der Ansprüche 1 bis 4, **dadurch gekennzeichnet,** dass die Eisenverankerungsstücke aus am oberen Flansch des Stahlprofilträgers (2) angeschweisste Dübeln (9) bestehen.

## Claims

1. Steel concrete composite construction which has a fire-resistance of at least the ISO-class 90 and which comprises steel section columns (1, 20), whereof the open chambers (6) are for the most part filled with concrete tightly bound to the said steel section columns (1, 20) and whereof the outer flange surfaces remain bare, and of steel section girders (2), which are kept in a tight relationship with a steel reinforced concrete floor (8) by means of steel fixing elements (9) foreseen on one flange face, whereas the steel section girders (2) are linked on each end, through rigid inflexible tension and pressure connections (10, 12), to concrete protected steel section columns (1, 20), in order to transfer, in case of fire, the bending moments from the girders (2) to the columns (1, 20), characterized in that the steel section girders (2) remain without any concrete reinforcement and in that they are not provided with any additional fire protection.

2. Steel concrete composite construction according to claim 1, characterized in that the tension and pressure interconnections (10, 12) between the girders (2) and the columns (1, 20) are constituted by a tension strap (10), which is located in the concrete floor (8) and to which the flanges of the girder and of the column are welded, as well as of a supporting plate (11), which is welded to the column flange and on which the girder rests.

3. Steel concrete composite construction according to claim 2, characterized in that the tension strap (10) is linked through the intermediary of an end plate (12) and with the help of srews (13) to the flange of the column (1, 20).

4. Steel concrete composite construction according to one of the claims 2 or 3, characterized in that the tension strap (10) is located approximately in the plane of the webs of the girder (2) and of the column (1, 20).

5. Steel concrete composite construction according to one of the claims 1 to 4, characterized in that the steel reinforcing elements are studs (9) welded to the upper flange of the steel section girder (1).

## Revendications

1. Construction mixte béton acier qui possède une résistance minimale au feu de la classe ISO 90 et qui se compose de colonnes en profilés d'acier (1, 20), dont les chambres ouvertes (6) sont pour la plus grande partie remplies avec du béton étroitement solidaire desdites colonnes et dont les faces externes des ailes sont nues, ainsi que de poutres en profilés d'acier (2), qui, par l'intermédiaire d'éléments d'ancrage en acier (9) prévus sur les faces supérieures des poutres (2), sont en liaison étroite avec une dalle (8) en béton armée d'acier, lesdites poutres en profilés d'acier (2) étant fixées solidement des deux côtés par l'intermédiaire d'un assemblage rigide et inflexible résistant à la traction et à la pression (10, 12) aux colonnes d'acier (1, 20) revêtues de béton, afin de transmettre en cas d'incendie les moments de flexion depuis les poutres (2) vers les colonnes (1, 20), caractérisée en ce que les poutres en profilés d'acier (2) sont dépourvues d'armature en béton et sont exemptes de protection au feu supplémentaire.

2. Construction mixte béton acier suivant la revendication 1, caractérisée en ce que la liaison résistant à la traction et à la pression (10, 12) entre les poutres (2) et les colonnes (1, 20) est constituée par une éclisse (10) noyée dans la dalle de béton (8) et soudée à l'aile de la poutre et de la colonne respectivement, ainsi que par une plaque d'appui (11) soudée à l'aile de la colonne sur laquelle repose la poutre (2).

3. Construction mixte béton acier suivant la revendication 2, caractérisée en ce que l'éclisse (10) est fixée au moyen d'une semelle de recouvrement (12) par l'intermédiaire d'une liaison par vis (13) à l'aile de la colonne.

4. Construction mixte béton acier suivant une des revendications 2 ou 3, caractérisée en ce que l'éclisse (10) est située à peu près dans le plan des âmes de la poutre et des colonnes.

5. Construction mixte béton acier suivant une des revendications 1 à 4, caractérisée en ce que les éléments d'ancrage en acier sont constitués de goujons (9) soudés à l'aile supérieure de la poutre formée par un profilé d'acier (2).
